# EUROPÄISCHE PATENTSCHRIFT

(11) **EP 3 189 273 B1**
(45) Veröffentlichungstag und Bekanntmachung des Hinweises auf die Patenterteilung: **15.08.2018**
(21) Anmeldenummer: 15759410.2
(22) Anmeldetag: 18.08.2015
(51) Int. Cl.: F23Q 7/00

(54) **GLÜHKERZE**
GLOW PLUG
BOUGIE DE PRÉCHAUFFAGE

(30) Priorität: 01.09.2014 FR 1458171
(43) Veröffentlichungstag der Anmeldung: 12.07.2017
(73) Patentinhaber: Robert Bosch GmbH, 70442 Stuttgart (DE)
(72) Erfinder: JANZEN, Eberhard, 71735 Eberdingen (DE); GABRIYEL, Gebro, 73035 Goeppingen (DE); GEISSINGER, Albrecht, 75417 Muehlacker (DE); COUFFIGNAL, Jean-Marc, F-12390 Auzits (FR)
(86) Internationale Anmeldenummer: PCT/EP2015/068906
(87) Internationale Veröffentlichungsnummer: WO 2016/034399

(56) Entgegenhaltungen:
- WO-A1-02/01112
- WO-A1-2005/061962
- DE-A1-102005 029 839
- DE-A1-102009 045 273
- US-A1- 2007 084 845
- US-B1- 6 759 631

## Beschreibung

### Gebiet der Erfindung

Die vorliegende Erfindung betrifft eine Glühkerze mit einem Heizstift, der aus einer Metallhülle gebildet ist, welche eine Heizpatrone aus Keramik aufnimmt und mit dem vorderen Bereich eines rohrförmigen Körpers verschweißt ist, dessen hinterer Bereich einen Verbinder für die elektrische Versorgung trägt, wobei die elektrische Verbindung mit der Masse über die Metallhülle und dem rohrförmigen Körper erfolgt, wobei die Versorgung ausgehend vom Verbinder über eine Mittelelektrode erfolgt, die im rohrförmigen Körper isoliert aufgenommen ist.

### Stand der Technik

Es sind bereits zahlreiche Ausführungsformen solcher Glühkerzen und insbesondere eine Glühkerze bekannt, welche die Verbindung zwischen der Versorgung der keramischen Heizpatrone mit der Mittelelektrode durch Einschrauben einer Gewindestange in eine Metallfeder herstellt, die aus dem aus der Heizkeramik austretenden Verbindungsdraht gebildet ist. Diese Anordnung wird über ein Isolierpulver in Stellung gehalten, das in der Metallhülle enthalten ist, die in den rohrförmigen Körper der Kerze eingeschoben ist. Der elektrische Kontakt und der Halt in Stellung ergeben sich aus dem Verdichten des Isolierpulvers um die verschraubten Teile herum.

Dokumente WO 02/01112 A1 und DE 102005029839 A1 stellen darüber hinaus einen für die Erfindung relevanten Stand der Technik dar.

### Ziel der Erfindung

Die vorliegende Erfindung zielt darauf ab, den Aufbau und die Herstellung einer Glühkerze zu vereinfachen, indem das verdichtete Isolierpulver im Inneren der Glühkerze weggelassen wird, um den Materialaufwand und den Herstellungsaufwand für die Glühkerze zu vermindern, indem die Herstellungsschritte und die Anzahl an Teilen, die bei der Ausführung der Glühkerze mitwirken, vermindert werden.

### Darlegung und Vorteile der Erfindung

Um die Beschreibung zu vereinfachen wird standardmäßig der Begriff der Ausrichtung "vorn" / "hinten" in den verschiedenen Figuren verwendet, wobei die Vorderseite bzw. linke Seite der Figuren der Seite der Heizpatrone der Glühkerze entspricht und die Hinterseite bzw. rechte Seite der Seite des Anschlussstutzens der Glühkerze entspricht.

Dazu liegt die Aufgabe der Erfindung in einer Glühkerze vom vorangehend definierten Typ, dadurch gekennzeichnet, dass die elektrische Verbindung zwischen der hinteren Bodenwand der Heizpatrone, die mit einem Eingangskontakt versehen ist, und dem vorderen Ende der Mittelelektrode enthält:
- ein elektrisch leitendes Verbindungsstück,
- einen elektrisch leitenden zylindrischen Kopf, der an die Vorderseite der Mittelelektrode befestigt ist und einen Abstützbund zum Abstützen an der Hinterseite aufweist,
- eine elektrisch isolierende Hülse, welche den vorderen Abschnitt des Kopfes über den Bund hinaus und teilweise das Verbindungsstück umgibt,
- wobei der rohrförmige Körper eine Senkung an seinem vorderen Ende aufweist, die eine Abstützschulter bildet, welche eine isolierende Zentrier- und Isolierscheibe aufnimmt, wobei der Bund im Querschnitt kleiner als die Senkung ist, um an der Schulter aufzuliegen,
- wobei die aus dem Verbindungsstück und dem Kopf zusammengesetzte Untereinheit zwischen dem Versorgungskontakt der Bodenwand der Heizpatrone und der Abstützschulter des rohrförmigen Körpers axial zusammengedrückt wird, wobei das Verbindungsstück mit seiner Vorderseite am Eingangskontakt und mit seiner Hinterseite am vorderen Ende des Kopfes anliegt, dessen Bund mittels der Isolierscheibe an der Abstützung anliegt.

Die erfindungsgemäße Glühkerze hat einen besonders einfachen Aufbau, bei dem die Verwendung eines Isolierpulvers um die Verbindungselemente herum zwischen der Heizpatrone und der Mittelelektrode vermieden wird, wodurch die Herstellung vereinfacht wird und eine zuverlässige, wirkungsvolle und wirtschaftliche Glühkerze erhalten wird.

Gemäß einem vorteilhaften Merkmal besteht das Verbindungsstück aus Graphit.

Mit dem Verbindungsstück aus Graphit kann eine einwandfreie elektrische Leitfähigkeit zwischen der Mittelelektrode bzw. dem vorderen Ende der Mittelelektrode und der Hinterseite der Heizpatrone im Bereich des Eingangskontakts bzw. Versorgungskontakts des Stromkreises des Heizwiderstands sichergestellt werden.

Gemäß einem weiteren vorteilhaften Merkmal ist der Kopf ein elektrisch leitender Metallzylinder, der von dem Bund in einen vorderen Abschnitt und in einen hinteren Abschnitt aufgeteilt wird.

Nach einem weiteren vorteilhaften Merkmal ist der Bund im Querschnitt kegelstumpfförmig. Mit diesem kegelstumpfförmigen Querschnitt des Bundes ist es möglich, die Kräfte auf eine bedeutende Abstützfläche gut zu verteilen, die aus der Abstützschulter der Senkung des Zylinderkörpers besteht, damit sämtliche Druckkräfte, welche die elektrische Leitung zwischen der Heizpatrone und der Mittelelektrode gewährleisten, auf den Bereich beschränkt werden, der zwischen der Hinterseite der Heizpatrone und dem Kopf liegt, ohne dass diese Kräfte sich auf die Mittelelektrode auswirken und sie in dem rohrförmigen Körper verformen können und einen Kurzschluss mit der Masse hervorrufen können, mit welcher der rohrförmige Körper verbunden ist.

Gemäß einem weiteren vorteilhaften Merkmal ist die Heizpatrone bezüglich des Basisteils der Hülle des Heizstifts rückspringend ausgeführt, um eine Kammer zu bilden, welche zumindest teilweise das Verbindungsstück und teilweise den Kopf aufnimmt, wobei diese beiden Elemente von der Isolierhülse umgeben werden.

Diese Kammer, die in der Metallhülle in ihrem aus dem Basisteil bestehenden dickeren Teil ausgebildet ist, ermöglicht es, den Hohlraum bzw. zumindest den Hauptteil des Raums zu bilden, in welchem die Anschlusselemente aufgenommen werden, die zwischen der Hinterseite der Heizpatrone und der Mittelelektrode zusammengedrückt sind, d. h. die Verlängerung der Mittelelektrode, die aus dem Kopf besteht, der sich seinerseits an der Abstützschulter der Senkung abstützt. Dadurch ist es möglich, die Tiefe der Senkung zu vermindern und dabei nicht die mechanische Festigkeit des rohrförmigen Körpers zu schwächen, ohne eine Erhöhung der Materialdicke des rohrförmigen Körpers zu erfordern.

Nach einem weiteren vorteilhaften Merkmal hat die Isolierscheibe einen Durchgang, der merklich kleiner ist als der Querschnitt des hinteren Abschnitts des Kopfes bzw. der Mittelelektrode.

Die Abmessung der Durchgangsbohrung der Isolierscheibe gestattet es, die genaue Zentrierung der Mittelelektrode bzw. ihrer Verlängerung aufgrund einer geringfügigen Spannung sicherzustellen, die auf die elastische Verformung des hinteren Abschnitts des Kopfs erfolgt, der hinter dem Bund liegt und unter normalen Bedingungen in der Isolierscheibe aufgenommen wird.

Gemäß einem weiteren vorteilhaften Merkmal greift die Isolierhülse zumindest teilweise in die Kammer der Metallhülle ein, wodurch eine einwandfreie Zentrierung der elektrischen Verbindungselemente zwischen der Hinterseite der Heizpatrone und dem vorderen Ende der Mittelelektrode, das aus deren angesetztem Kopf besteht, sichergestellt wird.

Aufgabe der Erfindung ist auch ein Verfahren zum Herstellen einer Glühkerze, wie sie vorangehend definiert ist. Dieses Herstellungsverfahren ist dadurch gekennzeichnet, dass
- der rohrförmige Köper mit einer Senkung ausgebildet wird, die eine Abstützschulter an seinem vorderen Ende bildet,
- eine Isolierscheibe in die Senkung an die Abstützschulter gelegt wird,
- die Mittelelektrode eingesetzt wird, an welche zuvor der Kopf befestigt wurde, indem er in die Isolierscheibe eingeschoben wird, um dessen Bund in Anlage an die Scheibe zu bringen, und indem so die Mittelelektrode in dem rohrförmigen Körper zentriert wird,
- die Isolierhülse an den vorderen Abschnitt des Kopfes gesetzt wird,
- das Verbindungsstück in die Isolierhülse eingeführt wird, indem man es mit seiner Vorderseite auf natürliche Weise vorstehen lässt, wobei seine Hinterseite an den vorderen Abschnitt des Kopfes anliegt,
- der zuvor an die Isolierhülse montierte Heizstift so eingesetzt wird, dass die Vorderseite des Zwischenstücks zumindest im Wesentlichen in Kontakt mit der Hinterseite der Heizpatrone in ihrer Kammer steht, wobei die geometrischen Parameter der verschiedenen Bauteile derart sind, dass ein Freiraum zwischen der Hinterseite des Basisteils des Heizstifts und der Vorderseite des rohrförmigen Körpers verbleibt,
- der Heizstift und der rohrförmige Körper axial zusammengedrückt werden, um die gegenüberliegenden Seiten der Metallhülle der Heizpatrone und den rohrförmigen Körper einander anzunähern und zumindest im Wesentlichen in Kontakt zu bringen, um sie durch Verschweißen zusammenzufügen,
- die Montage durch Einsetzen der Dichtung der Isolierbuchse und schließlich des Verbinders an das hintere Ende der Mittelelektrode fertiggestellt wird, indem die Dichtheit und die elektrische Isolierung zwischen dem Verbinder und dem rohrförmigen Körper hergestellt werden.

Gemäß einem weiteren vorteilhaften Merkmal erfolgt das Verschweißen des Basisteils und des rohrörmgen Körpers mit Laser, insbesondere durch eine Drehbewegung um die Achse der Kerze herum. Dieser Laserschweißverfahren ermöglicht ein besonders wirkungsvolles, dichtes und schnelles Verschweißen.

Nach einem weiteren vorteilhaften Merkmal erfolgt die Montage der Vorderseite der Glühkerze mit dem vertikal ausgerichteten rohrförmigen Körper, wobei dessen vorderes Ende nach oben gewandt ist, und die so montierte Untereinheit wird so umgedreht, dass die Achse vertikal verläuft, jedoch das hintere Ende des rohrförmigen Körpers und das der Mittelelektrode nach oben gewandt sind, um die Dichtung, die Isolierhülse und den Verbinder insbesondere durch Börderlung am hinteren Ende der Mittelelektrode zu montierten.

Wie bei der Montage des vorderen Abschnitts der Glühkerze in vertikaler Ausrichtung ist es besonders interessant, dass beim Montieren des hinteren Abschnitts der Glühkerze die dem vorderen Abschnitt der Glühkerze entsprechende montierte Untereinheit umgedreht wird, um dann den hinteren Abschnitt der Glühkerze zu montieren und insbesondere die Bauteile zu vereinen und den Verbinder zu montieren, und zwar mit einer bestimmten Druckkraft auf den rohrförmigen Körper durch Bördelung an das hintere Ende, das vorzugsweise gerändelt oder aufgeraut oder mit einem Gewinde des hinteren Endes der Mittelelektrode versehen ist, das so die Kräfte aufnimmt.

Somit ist die erfindungsgemäße Glühkerze sowohl aufgrund ihres Aufbaus als auch aufgrund ihres Herstellungsverfahrens insgesamt besonders einfach, wirkungsvoll und wirtschaftlich.

### Zeichnungen

Die vorliegende Erfindung wird nachfolgend näher anhand einer Ausführungsform einer Glühkerze beschrieben, die in den beigefügten Zeichnungen dargestellt ist, worin zeigt:
- Figur 1 eine Gesamtansicht einer erfindungsgemäßen Glühkerze,
- Figur 2 in den beiden Teilen 2A und 2B den besonderen Aufbau des vorderen Endes und des hinteren Endes der Glühkerze,
- Figur 2A eine Schnittansicht teilweise in Explosionsansicht des vorderen Endes der in ihrer Achse xx aufgeschnittenen Glühkerze,
- Figur 2B eine Ansicht teilweise in Explosionsansicht und im Schnitt des hinteren Endes der in ihrer Achse xx aufgeschnittenen Glühkerze,
- Figur 3 eine axiale Schnittansicht des vorderen Endes der Glühkerze gemäß Figur 2A,
- Figur 3A eine axiale Schnittansicht des vorderen Endes der Glühkerze der druckfreien Zusammenfügungen vor dem Verschweißen,
- Figur 4 in den Teilen 4A und 4B die verschiedenen Schritte des Zusammenfügens einer Glühkerze nach Figur 1.

### Beschreibung einer Ausführungsform der Erfindung

Nach Figur 1 ist Gegenstand der Erfindung eine Glühkerze, die aus einem rohrförmigen Körper 1 besteht, der an der Vorderseite AV einen Heizstift 2 und am hinteren Ende 110 (AR) einen Verbinder 3 trägt, wodurch es möglich ist, die Glühkerze mit den besonderen Verbindungselementen (nicht dargestellt) eines jeden Fahrzeugherstellers zu verbinden.

Der Heizstift 2 ist über seine elektrische Verbindung mit der Metallhülle 21 an die Masse angelegt, wobei der rohrförmige Körper 1 seinerseits in Kontakt mit der Masse des Bordnetzes des Fahrzeugs ist; die Versorgung erfolgt über den Verbinder 3, der über eine nicht dargestellte Steuervorrichtung mit dem Bordnetz verbunden ist, welche die Versorgung des Heizstifts 2 über die Mittelelektrode 7 durch den Körper 1 hindurch steuert.

Der nähere Aufbau der Glühkerze gemäß der Erfindung wird anhand der näheren Zeichnungen auf Figur 2A, 2B und 3 erläutert; das Montageverfahren wird anhand von Figur 4 und deren Teile 4A, 4B beschrieben.

Nach Figur 2A, 3, setzt sich die Vorderseite der Glühkerze aus dem Heizstift 2 zusammen, der mit dem rohrförmigen Körper 1 in der Achse xx der Glühkerze montiert ist.

Der Heizstift 2 setzt sich aus einer zylindrischen Metallhülle 21 zusammen, die eine keramische Heizpatrone 22 aufnimmt, welche einen Stromkreis 23 mit einem Heizwiderstand 231, einem Massekontakt 232 an seinem Umfang und einem Eingangskontakt 233 in seiner Bodenwand 24 oder Hinterseite umfasst. Die Hinterseite 24 der Heizpatrone 22 ist bezüglich des hinteren Endes der Metallhülle 21 und des Basisteils 26 rückspringend ausgeführt, indem eine Kammer 25 gebildet wird.

Die Verbindung des Kontakts 232 und der Metallhülle 21 erfolgt durch Verlöten, Einpressen, Aufschrumpfen oder durch Einpressen und Aufschrumpfen in Kombination. Diese Verbindung trägt das Bezugszeichen 201. Sie betrifft vorzugsweise die gesamte Umfangsfläche der Heizpatrone 22 und die gesamte Innenfläche des zylindrischen Abschnitts der Metallhülle 21.

Die Metallhülle 21 mit zylindrischer Form endet auf der hinteren Seite mit einem Basisteil 26, das einen Dichtkegel 27 bildet, der zum Abstützen der Glühkerze am Zylinderkopf der Brennkraftmaschine dient, wobei das vordere Ende, das aus dem Heizstift 2 gebildet ist, in den Verbrennungsraum des Zylinders des Motors vorspringt.

Der Stromkreis 23 ist durch die Masse über seinen Kontakt 232 mit der Metallhülle 21 in Kontakt; sein Eingangskontakt 233 ist mit dem Verbinder 3 durch den rohrförmigen Körper 1 hindurch aufgrund der leitenden Zusammenfügung verbunden, die aus einem Verbindungsstück 4 besteht, das teilweise in einer Isolierhüle 5 aufgenommen ist, welche auch den vorderen Abschnitt 61 des Kopfes 6 aufnimmt, der an die Mittelelektrode 7 durch den rohrförmigen Körper 1 hindurch befestigt ist.

Im Einzelnen ist gemäß Figur 2A, 3 der Kopf 6, der an das vordere Ende 71 der Mittelelektrode 7 über eine Schweißnaht 202 befestigt ist, ein zylindrisches Teil, das mit einem beispielsweise kegelstumpfförmigen Bund 62 versehen ist, welcher seinen vorderen Abschnitt 61 von seinem hinteren Abschnitt 63 trennt; letzterer ist mit der Vorderseite 71 der Mittelelektrode 7 über eine Schweißnaht 202 verschweißt.

Die Isolierhülse 5 legt den Leitungsweg im Basisteil 26 der Metallhülle 21 fest und isoliert diesen: sie überdeckt den vorderen Abschnitt 61 des Kopfes 6 und nimmt das zylindrische Verbindungsstück 4 auf, das aus einem elektrisch leitenden, zylindrischen Element aus Graphit besteht, das in elektrischem Berührungskontakt mit der Hinterseite 24 der Heizpatrone 22 gelangt.

Die Länge L der Hülse 5 ist geringer als die Summe der Länge ℓ1 des Verbindungsstücks 4 und die Länge ℓ2 des vorderen Abschnitts 61 des Kopfs 6, so dass das Verbindungsstück 4 der aus Hülse 5 und vorderem Ende 61 gebildeten Zusammenfügung aus dem vorderen Bereich der Isolierhülse 5 vorsteht, wenn diese Zusammenfügung beim Montieren und während des Betriebs der Glühkerze zusammengedrückt wird.

Das Verbindungsstück 4 wird bei Raumtemperatur zusammengedrückt, indem es mit seiner Vorderseite 41 mit der Hinterseite 24 und mit seiner Hinterseite 42 mit dem vorderen Bereich des Kopfes 6 in Kontakt bleibt, um die elektrische Leitung bei heißen Bedingungen trotz der maßlichen Schwankungen zu gewährleisten, die durch unterschiedliche Ausdehnungen der Hülle 21, des rohrförmigen Körpers 1 und der Mittelelektrode 7 unter der Wirkung der Temperaturschwankungen der Glühkerze und deren Umgebung bei einem kalten Motor bzw. einem heißen Motor erzeugt werden.

Das vordere Ende 101 des rohrförmigen Körpers 1 enthält eine Senkung 102, welche eine Schulter 103 bildet und eine Isolierscheibe 104 aufnimmt, welche die Mittelelektrode 7 vom elektrisch leitenden rohrförmigen Körper 1 isoliert hält und in Abstützung den Kopf 6 über seinen Bund 62 aufnimmt, wobei der hintere Abschnitt 63 im Allgemeinen in die Isolierscheibe 104 eingreift, um darin zentriert und gegenüber dem rohrförmigen Körper 1 elektrisch isoliert gehalten zu werden. Die Öffnung 1041 der Isolierscheibe 104 ist in ihren Abmessungen auf die des hinteren Abschnitts 63 des Kopfes bzw. der Mittelelektrode 7 abgestimmt, d. h. geringfügig verspannt, um die Mittelelektrode 7 direkt oder indirekt gut in zentrierter Stellung zu halten, die deutlich von der Innenkontur des rohrförmigen Körpers 1 beabstandet liegt, um jeglichen Kurzschluss zu vermeiden. Diese geringfügige Verspannung des Kopfes 6 bei 63 durch die Öffnung 1041 in Kombination mit dem Andrücken der Scheibe 104 durch Annäherung der Hinterseite des Bundes 62 und der Abstützung 103 des rohrförmigen Körpers 1 nach der Verschweißung 203 gewährleisten, dass keine Abnutzung der Hinterseite 42 des Verbindungsstücks 4 aufgrund von radialen Bewegungen des vorderen Endes 61 des Kopfes 6 entsteht.

Nach Figur 3 stützt sich im montierten Zustand der kegelstumpfförmige Bund 62, der im Querschnitt deutlich geringer ist als die Senkung 102, um jegliche Gefahr von Berührung zu vermeiden, auf die Isolierscheibe 104 ab, ohne dabei die Wand der Senkung 102 zu berühren. Das Basisteil 26 ist mit dem vorderen Bereich 101 des rohrförmigen Körpers 1 über eine Schweißnaht 203 verschweißt, wodurch ein Hohlraum mit der Kammer 25 und der Senkung 102 gebildet wird, in welchem die aus Verbindungsstück 4 und Kopf 6 zusammengesetzte Untereinheit aufgenommen ist, deren vorderer Abschnitt 61 in die Isolierhülse 5 eingreift, welche teilweise das Verbindungsstück 4 aufnimmt.

Diese Untereinheit wird von dem Verbindungsstück 4, dem vorderen Ende 61 und dem Bund 62 des Kopfes 6 zwischen der Hinterseite 24 und insbesondere dem Versorgungskontakt 233 der Heizkeramik 22 und der Abstützschulter 103 mittels der Isolierscheibe 104 in der Senkung 102 zusammengedrückt. Somit werden die Druckkräfte nur auf den Kopf 6 ausgeübt, um auf die Abstützschulter 103 übertragen zu werden, wohingegen die Mittelelektrode 7 nicht diesen Kräften ausgesetzt wird und nicht Gefahr läuft, sich zu verbiegen und den rohrförmigen Körper 1 zu berühren. In Anbetracht der hohen elektrischen Leistung, die zu übertragen ist, haben der Eingangskontakt 233 der Keramikpatrone 22 und das vordere Ende 61 des Kopfes 6 eine Oberflächenbehandlung bzw. -beschichtung. Das bzw. die angesetzten Materialien vermindern den elektrischen Widerstand, erhöhen die Beständigkeit gegen Abnutzung und unterbinden jegliche Oxidation, durch welche der Stromverbrauch ansteigen würde.

Nach Figur 2B, Hinterseite AR, enthält die Glühkerze den Verbinder 3, der mit der Mittelelektrode 7 für die elektrische Versorgung der Glühkerze verbunden ist.

Auf der Hinterseite AR enthält der rohrförmige Körper 1, der außen mit einem Gewinde 105 und mit einer Werkzeugaufnahme 106 zu dessen Einschrauben in den Zylinderkopf der Brennkraftmaschine versehen ist, eine hintere Senkung 107, welche eine Isolierbuchse 9 zum Zentrieren und elektrischen Isolieren des hinteren Endes 72 der Mittelelektrode 7 unter Zwischenschaltung einer Dichtung 8 aufnimmt, welche den ringförmigen Zwischenraum zwischen Elektrode 7 und Innenraum des rohrförmigen Körpers 1 verschließt und die Dichtheit des gesamten vorderen Abschnitts der Kerze sicherstellt.

Der am hinteren Ende 72 der Mittelelektrode 7 befestigte Verbinder 3 ist außen mit einem Bund 31 und vorn mit einer Hülse 32 versehen, um das gerändelte bzw. mit einem Gewinde versehene hintere Ende 72 der Mittelelektrode 7 aufzunehmen und um die Sicherung im montierten Zustand durch eine Bördelung 204 (Figur 1) zu gestatten.

Das hintere Ende 33 des Verbinders 3 nimmt das Verbindungsstück auf, das jedem Fahrzeughersteller eigen ist; im Allgemeinen unterscheidet sich dieses Verbindungsstück von einem Fahrzeughersteller zum nächsten, jedoch sind alle diese speziellen Verbinder (nicht dargestellt) auf das Ende 33 anpassbar.

Die Montage der Glühkerze erfolgt so, wie sie in Figur 4 in ihren Teilen 4A, 4B gezeigt ist.

Zum Montieren und vor allem zum Einsetzen der Bauteile nach dieser Ausführungsform des Montageverfahrens ist es vorteilhaft, dass die Vorgänge mit der vertikal ausgerichteten Glühkerze bzw. zumindest ihrer Achse xx mit Umkehrung der zuvor hergestellten Untereinheit um 180° (Figur 4A, Schritt E1-E7) erfolgen, damit die Hinterseite AR der Glühkerze für die Montage nach oben gewandt ist (Figur 4B, Schritt E8-E10).

Die verschiedenen schematisch dargestellten Montageschritte sind mit den Bezugszeichen E1-E10 bezeichnet.

Vor den nachfolgend beschriebenen Schritten der Montage wird der Heizstift 2 entweder durch Verlöten oder durch Einschieben der Heizpatrone 22 in die Metallhülle 21 montiert.

Das Einschieben erfolgt Offline oder Inline auf automatische Weise durch Einpressen, Aufschrumpfen oder durch kombiniertes Verfahren aus Einpressen und Aufschrumpfen.

Im Falle des Verlötens erfolgt diese Montage Offline durch Verlöten der Sätze von Teilen, das in einem Ofen und mit hohen Temperaturen durchgeführt wird, die nicht in der Fertigungslinie angestrebt werden können.

Das Montieren des vorderen Bereichs der Glühkerze (Figur 4A) erfolgt ausgehend vom bearbeiteten rohrförmigen Körper 1 (E1) durch Einsetzen der Isolierscheibe 104 (E2), dann durch Einführen (E3) der Mittelelektrode 7, an die zuvor der Kopf 6 angeschweißt wurde, in die Senkung 102 oberhalb der Isolierscheibe 104 und durch diese hindurch. Der Kopf 6 und die Mittelelektrode 7 können vorzugsweise durch eine Laserschweißung mit einer Drehbewegung zusammengefügt werden. Aufgrund der sehr großen Längendiversität der Mittelelektrode 7 wegen der Länge der auf Nachfrage der Hersteller herzustellenden Kerzen erfolgt diese Schweißnaht vorzugsweise Offline.

Die Isolierscheibe 104 hat vorzugsweise einen Querschnitt, der für eine genaue Positionierung der Isolierscheibe und dann für eine genaue Positionierung der Mittelelektrode 7 in relativ genauer Art und Weise dem Querschnitt der Senkung 102 entspricht.

Anschließend wird die Isolierhülse 5 um das vordere Ende 61 des Kopfes 6 angeordnet (Schritt E4) und dann wird das Zwischenstück 4 in die Isolierhülse 5 eingesetzt (E5). Die Isolierhülse 5 hat einen Innendurchmesser, der an den des vorderen Abschnitts 61 des Kopfes 6 angepasst ist, um eine genaue Zentrierung zu gewährleisten.

Der Außendurchmesser des Verbindungsstücks 4 aus Graphit entspricht in genauer Weise dem Innendurchmesser der Isolierhülse 5, um eine Positionierung mit minimalem Spiel zu gewährleisten.

Der Vorsprung der Vorderseite 41 des Verbindungsstücks aus Graphit 4 bezüglich des vorderen Endes der Isolierhülse, die vorzugsweise aus Keramik besteht, stellt eine Überlänge dar, die für das Andrücken des Verbindungsstücks aus Graphit 4 an die Hinterseite 24 der keramischen Heizpatrone 22 und insbesondere an den Versorgungskontakt 233 erforderlich und unabdingbar ist.

Die auf das Basisteil 26 in Richtung des rohrförmigen Körpers 1 ausgeübte Druckkraft durch Abstützung des Bundes 62 des Kopfes 6 an die Isolierscheibe 104 ist eine Druckkraft, die nach dem Montieren durch Verschweißen des Basisteils 26 am vorderen Ende 101 des rohrförmigen Körpers 1 dauerhaft aufrechterhalten wird.

Das Verbindungsstück 4 aus Graphit wird so definitiv zusammengedrückt. Der Verpressungsgrad variiert in Abhängigkeit von den Kräften, die durch Ausdehnungen/Entspannungen der montierten Teile entstehen, die den Temperaturschwankungen im Betrieb ausgesetzt sind, denen die Glühkerze unterliegt. Die auf das Verbindungsstück 4 und den Kopf 6 ausgeübten Druckkräfte erfolgen einerseits an der Hinterseite 24 der Heizpatrone 22 und andererseits an der Abstützschulter 103 des rohrförmigen Körpers 1. Dieses definitive Zusammendrücken gestattet es, die Ausdehnungen und Zusammenziehungen aufzunehmen, die aufgrund der Temperaturschwankungen der Kerze erzeugt werden, um eine dauerhafte elektrische Verbindung unabhängig von den Temperaturschwankungen dieser Teile sicherzustellen.

In Schritt (E6) wird die mit dem Heizstift 2 erfolgte Anordnung überdeckt.

Nach diesem Einsetzen bleibt ein Zwischenraum (i) zwischen dem vorderen Bereich 111 des rohrförmigen Körpers 1 und der Hinterseite 28 des Basisteils 26 des Heizstifts 2 bestehen. Die Anordnung wird in der Achse xx zusammengedrückt, um die Oberflächen einander anzunähern, und das Basisteil 26 wird an den rohrförmigen Körper 1 angeschweißt (E7), so dass der elektrische Kontakt zwischen der Heizpatrone 2 und der Mittelelektrode 7 nach Verschweißen der Anordnung, die komprimiert bleibt, erfolgt.

Die am Ende von Schritt (E7) erhaltene Untereinheit, die nach dem Verschweißen mit der Schweißnaht 203 entsteht, ist stabil. Sie wird um 180° gedreht, damit die Hinterseite nach oben gewandt ist (Figur 4B) und um in die Stellung von Schritt (E8) zu gelangen. Bei diesem Schritt werden die Dichtung 8 und dann die Isolierbuchse 9 eingesetzt (Schritt E9).

Der Verbinder 3 wird am hinteren Ende 72 der Mittelelektrode 7 montiert, der Verbinder 3 wird in Richtung des rohrförmigen Körpers 1 durch die Kraft F komprimiert (Figur 2B) und die Bördelung 204 (Schritt E10) des Verbinders 3 erfolgt durch Komprimieren der Hülse 32 am gerändelten Ende 72 (Figur 1).

## Patentansprüche

1. Glühkerze mit einem Heizstift (2), der aus einer Metallhülle (21) gebildet ist, die eine Heizpatrone (22) aus Keramik aufnimmt und mit dem vorderen Bereich (101) eines rohrförmigen Körpers (1) verschweißt ist, dessen hinterer Bereich (110) einen Verbinder (3) für die Stromversorgung trägt, wobei die elektrische Verbindung mit der Masse über die Metallhülle (21) und den rohrförmigen Körper (1) erfolgt, wobei die Versorgung ausgehend von dem Verbinder (3) über eine Mittelelektrode (7) erfolgt, die in dem rohrförmigen Körper (1) isoliert aufgenommen ist, welche Glühkerze **dadurch gekennzeichnet ist, dass**
die elektrische Verbindung zwischen der Hinterseite (24) der Heizpatrone (2), die mit einem Eingangskontakt (233) versehen ist, und dem vorderen Ende (71) der Mittelelektrode (7) enthält:
- ein elektrisch leitendes Verbindungsstück (4),
- einen elektrisch leitenden zylindrischen Kopf (6), der an den vorderen Bereich (71) der Mittelelektrode (7) befestigt ist und einen Abstützbund (62) aufweist,
- eine elektrisch isolierende Hülse (5), welche den vorderen Abschnitt (61) des Kopfes (6) über den Bund (62) hinaus und teilweise das Verbindungsstück (4) umgibt,
- wobei der rohrförmige Körper (1) eine Senkung (102) an seinem vorderen Ende (101) aufweist, die eine Abstützschulter (103) bildet, welche eine Isolierscheibe zur Zentrierung und elektrischen Isolierung (104) aufnimmt, wobei der Bund (62) im Querschnitt geringer als die Senkung (102) ist, um an der Schulter (103) aufzuliegen,
- wobei die Untereinheit, die aus dem Verbindungsstück (4) und dem Kopf (6) zusammengesetzt ist, zwischen dem Versorgungskontakt (233), der Hinterseite (24) der Heizpatrone (2) und der Abstützschulter (103) des rohrförmigen Körpers (1) zusammengedrückt wird, wobei das Verbindungsstück (4) mit seiner Vorderseite (41) an den Eingangskontakt (233) und mit seiner Hinterseite (42) an das vordere Ende (61) des Kopfs (6) angedrückt wird, dessen Bund (62) an die Abstützung (103) mittels der Isolierscheibe (104) angedrückt wird.

2. Glühkerze nach Anspruch 1,
**dadurch gekennzeichnet, dass**
das Verbindungsstück (4) aus Graphit besteht, elektrisch leitend und unter Druck verformbar ist.

3. Glühkerze nach den Ansprüchen 1 und 2,
**dadurch gekennzeichnet, dass**
der Kopf (6) ein elektrisch leitender Zylinder aus Metall ist, der von dem Bund (62) in einen vorderen Abschnitt (61) und in einen hinteren Abschnitt (63) unterteilt wird.

4. Glühkerze nach Anspruch 1,
**dadurch gekennzeichnet, dass**
der Bund (62) im Querschnitt kegelstumpfförmig ist.

5. Glühkerze nach Anspruch 1,
**dadurch gekennzeichnet, dass**
die Heizpatrone (22) bezüglich des Basisteils (26) der Hülle (21) des Heizstifts (2) axial rückspringend ausgeführt ist, um eine Kammer (25) zu bilden, welche zumindest teilweise das Verbindungsstück (4) und teilweise den Kopf (6) aufnimmt, wobei diese beiden Elemente (4, 6) von der Isolierhülse (5) umgeben werden.

6. Glühkerze nach Anspruch 1,
**dadurch gekennzeichnet, dass**
die Isolierscheibe (104) einen Durchgang (1041) aufweist, der geringfügig kleiner als der Querschnitt des hinteren Abschnitts (63) des Kopfes (6) oder der Mittelelektrode (7) ist, um eine spielfreie Anordnung zu schaffen.

7. Glühkerze nach Anspruch 1,
**dadurch gekennzeichnet, dass**
die Isolierhülse (5) zumindest teilweise in die Kammer (25) der Metallhülle (21) eingreift.

8. Verfahren zum Herstellen einer Glühkerze nach einem der Ansprüche 1 bis 7,
**dadurch gekennzeichnet, dass**
- der rohrförmige Körper (1) mit einer Senkung (102) hergestellt wird (E1), die eine Abstützschulter (103) an seinem vorderen Ende (101) bildet,
- eine Isolierscheibe (104) in die Senkung (102) auf die Abstützschulter (103) gesetzt wird (E2),
- die Mittelelektrode (7) eingesetzt wird (E3), an die zuvor der Kopf (6) befestigt wurde, indem er in die Isolierscheibe (104) eingeschoben wird, um dessen Bund (62) in Anlage an die Scheibe (104) zu bringen, und indem so die Mittelelektrode (7) in dem rohrförmigen Körper (1) zentriert wird,
- die Isolierhülse (5) an den vorderen Abschnitt (61) des Kopfes (6) gesetzt wird (E4),
- das Verbindungsstück (4) in die Isolierhülse (5) eingeführt wird (E5), indem man es mit seiner Vorderseite (41) auf natürliche Weise vorstehen lässt, wobei seine Hinterseite (42) am vorderen Abschnitt (61) des Kopfes (6) anliegt,
- der zuvor an die Isolierhülse (5) montierte Heizstift (2) so eingesetzt wird (E6), dass die Vorderseite (41) des Zwischenstücks (4) zumindest im Wesentlichen in Kontakt mit der Hinterseite (24) der Heizpatrone (22) in ihrer Kammer (25) steht, wobei die geometrischen Parameter der verschiedenen Bauteile derart sind, dass ein Freiraum bzw. Spiel (i) zwischen der Verbindungsebene (28) an der Hinterseite des Basisteils (26) des Heizstifts (2) und der Verbindungsebene (111) der Vorderseite des rohrförmigen Körpers (1) verbleibt,
- der Heizstift (2) und der rohrförmige Körper (1) axial zusammengedrückt werden, um die gegenüberliegenden Verbindungsebenen (28) und (111) der Metallhülle (21) der Heizpatrone (22) und den rohrförmigen Körper (1) einander anzunähern und zumindest im Wesentlichen in Kontakt zu bringen, um sie durch Verschweißen zusammenzufügen,
- die Dichtung (8), die Isolierbuchse (9) und der Verbinder (3) an das hintere Ende (72) der Mittelelektrode (7) montiert werden, indem die Dichtheit zwischen dem Verbinder (3) und dem rohrförmigen Körper (1) hergestellt wird,
- die Montage durch Anbringen des Verbinders (3) an das hintere Ende (72) der Mittelelektrode (7) fertiggestellt wird, indem die Dichtheit zwischen Verbinder (3) und rohrförmigen Körper (1) hergestellt wird.

9. Verfahren nach Anspruch 8,
**dadurch gekennzeichnet, dass**
das Verschweißen des Basisteils (26) und des rohrförmigen Körpers (1) mit Laser, insbesondere mit einer synchronisierten Drehbewegung der beiden Bestandteile, erfolgt.

10. Verfahren nach Anspruch 8,
**dadurch gekennzeichnet, dass**
- die Montage des vorderen Bereichs der Glühkerze (E1-E7) mit dem vertikal ausgerichteten rohrförmigen Körper (1) erfolgt (Achse xx), wobei sein vorderes Ende (101) nach oben gewandt ist, und
- die so montierte Untereinheit umgedreht wird, damit die Achse (xx) stets vertikal verläuft, jedoch das hintere Ende (110) des rohrförmigen Körpers (1) und dasjenige (72) der Mittelelektrode (7) nach oben gewandt sind, um den Verbinder (3) insbesondere durch Bördelung (204) am hinteren Ende (72) der Mittelelektrode (7) zu montieren.

## Claims

1. Glow plug comprising a heating pin (2) which is formed from a metal casing (21) which accommodates a ceramic heating cartridge (22) and is welded to the front region (101) of a tubular body (1) of which the rear region (110) is fitted with a connector (3) for the supply of power, wherein the electrical connection to earth is made by means of the metal casing (21) and the tubular body (1), wherein the supply is performed starting from the connector (3) by means of a centre electrode (7) which is accommodated in an insulated manner in the tubular body (1), which glow plug is **characterized in that**
the electrical connection between the rear side (24) of the heating cartridge (2), which is provided with an input contact (233), and the front end (71) of the centre electrode (7) contains:
- an electrically conductive connecting piece (4),
- an electrically conductive cylindrical head (6) which is fastened to the front region (71) of the centre electrode (7) and has a supporting collar (62),
- an electrically insulating sleeve (5) which surrounds the front section (61) of the head (6) beyond the collar (62) and partially surrounds the connecting piece (4),
- wherein the tubular body (1) has a recess (102) at its front end (101), which recess forms a supporting shoulder (103) which accommodates an insulating disc for centring and electrical insulation (104), wherein the collar (62) has a smaller cross section than the recess (102) in order to rest on the shoulder (103),
- wherein the sub-unit which is made up of the connecting piece (4) and the head (6) is pressed between the supply contact (233), the rear side (24) of the heating cartridge (2) and the supporting shoulder (103) of the tubular body (1), wherein the connecting piece (4) is pressed, by way of its front side (41), against the input contact (233) and, by way of its rear side (42), against the front end (61) of the head (6), the collar (62) of the said head being pressed against the support (103) by means of the insulating disc (104) .

2. Glow plug according to Claim 1,
**characterized in that**
the connecting piece (4) is composed of graphite, is electrically conductive and is deformable under pressure.

3. Glow plug according to Claims 1 and 2, **characterized in that**
the head (6) is an electrically conductive metal cylinder which is subdivided into a front section (61) and into a rear section (63) by the collar (62).

4. Glow plug according to Claim 1,
**characterized in that**
the collar (62) has a cross section in the shape of a truncated cone.

5. Glow plug according to Claim 1,
**characterized in that**
the heating cartridge (22) is designed such that it can spring back in an axial direction with respect to the base part (26) of the casing (21) of the heating pin (2) in order to form a chamber (25) which at least partially accommodates the connecting piece (4) and partially accommodates the head (6), wherein these two elements (4, 6) are surrounded by the insulating sleeve (5) .

6. Glow plug according to Claim 1,
**characterized in that**
the insulating disc (104) has a passage (1041) which is slightly smaller than the cross section of the rear section (63) of the head (6) or the centre electrode (7) in order to create a play-free arrangement.

7. Glow plug according to Claim 1,
**characterized in that**
the insulating sleeve (5) engages at least partially into the chamber (25) of the metal casing (21).

8. Method for producing a glow plug according to one of Claims 1 to 7,
**characterized in that**
- the tubular body (1) is produced (E1) with a recess (102) which forms a supporting shoulder (103) at its front end (101),
- an insulating disc (104) is placed (E2) into the recess (102) onto the supporting shoulder (103),
- the centre electrode (7) is inserted (E3), the head (6) having been fastened to the said centre electrode beforehand by being pushed into the insulating disc (104) in order to bring the collar (62) of the said head into contact with the disc (104), and by the centre electrode (7) being centred in the tubular body (1) in this way,
- the insulating sleeve (5) is placed (E4) against the front section (61) of the head (6),
- the connecting piece (4) is inserted (E5) into the insulating sleeve (5) by the said connecting piece being allowed to project in a natural manner by way of its front side (41), wherein the rear side (42) of the said connecting piece bears against the front section (61) of the head (6),
- the heating pin (2) which was previously fitted to the insulating sleeve (5) is inserted (E6) such that the front side (41) of the intermediate piece (4) is at least substantially in contact with the rear side (24) of the heating cartridge (22) in its chamber (25), wherein the geometric parameters of the various components are such that a clearance or play (i) remains between the connecting plane (28) at the rear side of the base part (26) of the heating pin (2) and the connecting plane (111) of the front side of the tubular body (1),
- the heating pin (2) and the tubular body (1) are axially pressed together in order to move the opposite connecting planes (28 and 111) of the metal casing (21) of the heating cartridge (22) and the tubular body (1) closer to one another and to at least bring them substantially into contact in order to join them by welding,
- the seal (8), the insulating bushing (9) and the connector (3) are fitted to the rear end (72) of the centre electrode (7) by a leak-tight connection being established between the connector (3) and the tubular body (1),
- the fitting is completed by attaching the connector (3) to the rear end (72) of the centre electrode (7) by the leak-tight connection being established between the connector (3) and the tubular body (1).

9. Method according to Claim 8,
**characterized in that**
the welding of the base part (26) and the tubular body (1) is performed by way of a laser, in particular with a synchronized rotary movement of the two constituent parts.

10. Method according to Claim 8,
**characterized in that**
- the fitting of the front region of the glow plug (E1-E7) is performed with the vertically oriented tubular body (1) (axis xx), wherein the front end (101) of the said tubular body faces upwards, and
- the sub-unit which is fitted in this way is turned over so that the axis (xx) always runs vertically, but the rear end (110) of the tubular body (1) and that (72) of the centre electrode (7) face upwards, in order to fit the connector (3), in particular by beading (204), to the rear end (72) of the centre electrode (7) .

## Revendications

1. Bougie de préchauffage comprenant une broche chauffante (2) qui est constituée d'une gaine métallique (21), laquelle accueille une cartouche chauffante (22) en céramique et est soudée avec la zone avant (101) d'un corps tubulaire (1), dont la zone arrière (110) comporte un connecteur (3) pour l'alimentation électrique, la liaison électrique avec la masse étant réalisée par le biais de la gaine métallique (21) et du corps tubulaire (1), l'alimentation depuis le connecteur (3) s'effectuant par le biais d'une électrode centrale (7) qui est accueillie de manière isolée dans le corps tubulaire (1), ladite bougie de préchauffage étant **caractérisée en ce que**
la liaison électrique entre le côté arrière (24) de la cartouche chauffante (2), qui est pourvue d'un contact d'entrée (233), et l'extrémité avant (71) de l'électrode centrale (7) contient :
- une pièce de liaison (4) électriquement conductrice,
- une tête cylindrique (6) électriquement conductrice qui est fixée au niveau de la zone avant (71) de l'électrode centrale (7) et qui possède un collet d'appui (62),
- une gaine (5) électriquement isolante qui entoure la portion avant (61) de la tête (6) au-delà du collet (62) et partiellement la pièce de liaison (4),
- le corps tubulaire (1) possédant un enfoncement (102) au niveau de son extrémité avant (101), lequel forme un épaulement d'appui (103) qui accueille une rondelle isolante servant au centrage et à l'isolation électrique (104), le collet (62) ayant une section transversale plus petite que celle de l'enfoncement (102) afin de pouvoir reposer sur l'épaulement (103),
- le sous-ensemble qui est composé de la pièce de liaison (4) et de la tête (6) étant comprimé entre le contact d'alimentation (233), le côté arrière (24) de la cartouche chauffante (2) et l'épaulement d'appui (103) du corps tubulaire (1), la pièce de liaison (4) étant pressée par son côté avant (41) contre le contact d'entrée (233) et par son côté arrière (42) contre l'extrémité avant (61) de la tête (6), dont le collet (62) est pressé contre l'appui (103) au moyen de la rondelle isolante (104).

2. Bougie de préchauffage selon la revendication 1, **caractérisée en ce que** la pièce de liaison (4) est constituée de graphite, est électriquement conductrice et peut être déformée sous pression.

3. Bougie de préchauffage selon l'une des revendications 1 et 2, **caractérisée en ce que** la tête (6) est un cylindre en métal électriquement conducteur qui est divisé par le collet (62) en une portion avant (61) et en une portion arrière (63).

4. Bougie de préchauffage selon la revendication 1, **caractérisée en ce que** le collet (62) présente une section transversale de forme tronconique.

5. Bougie de préchauffage selon la revendication 1, **caractérisée en ce que** la cartouche chauffante (22) est réalisée à recul automatique par rapport à la partie de base (26) de la gaine (21) de la broche chauffante (2), afin de former une chambre (25) qui accueille au moins partiellement la pièce de liaison (4) et partiellement la tête (6), ces deux éléments (4, 6) étant entourés par la gaine isolante (5) .

6. Bougie de préchauffage selon la revendication 1, **caractérisée en ce que** la rondelle isolante (104) possède un passage (1041) qui est légèrement plus petit que la section transversale de la portion arrière (63) de la tête (6) ou l'électrode centrale (7) afin de réaliser un arrangement exempt de jeu.

7. Bougie de préchauffage selon la revendication 1, **caractérisée en ce que** la gaine isolante (5) pénètre au moins partiellement dans la chambre (25) de la gaine métallique (21).

8. Procédé de fabrication d'une bougie de préchauffage selon l'une des revendications 1 à 7, **caractérisé en ce que**
- le corps tubulaire (1) est fabriqué (E1) avec un enfoncement (102) qui forme un épaulement d'appui (103) au niveau de son extrémité avant (101),
- une rondelle isolante (104) est posée (E2) dans l'enfoncement (102) sur l'épaulement d'appui (103),
- l'électrode centrale (7) est introduite (E3), à laquelle la tête (6) a préalablement été fixée, en l'insérant dans la rondelle isolante (104) afin d'amener son collet (62) en appui contre la rondelle (104) et en centrant ainsi l'électrode centrale (7) dans le corps tubulaire (1),
- la gaine isolante (5) est posée (E4) au niveau de la portion avant (61) de la tête (6),
- la pièce de liaison (4) est introduite (E5) dans la gaine isolante (5) en la laissant dépasser naturellement par son côté avant (41), son côté arrière (42) reposant contre la portion avant (61) de la tête (6),
- la broche chauffante (2) préalablement montée sur la gaine isolante (5) est insérée (E6) de telle sorte que le côté avant (41) de la pièce intermédiaire (4) se trouve au moins pour l'essentiel en contact avec le côté arrière (24) de la cartouche chauffante (22) dans sa chambre (25), les paramètres géométriques des différents composants étant tels qu'un espace libre ou un jeu (i) demeure entre le plan de liaison (28) au niveau du côté arrière de la partie de base (26) de la broche chauffante (2) et le plan de liaison (111) du côté avant du corps tubulaire (1),
- la broche chauffante (2) et le corps tubulaire (1) sont comprimés mutuellement dans le sens axial afin d'approcher les plans de liaison (28) et (111) opposés de la gaine métallique (21) de la cartouche chauffante (22) et du corps tubulaire (1) l'un de l'autre et de les amener au moins sensiblement en contact afin de les assembler par soudage,
- la garniture d'étanchéité (8), la douille isolante (9) et le connecteur (3) sont montés au niveau de l'extrémité arrière (72) de l'électrode centrale (7) en établissant l'étanchéité entre le connecteur (3) et le corps tubulaire (1),
- le montage est terminé par la pose du connecteur (3) au niveau de l'extrémité arrière (72) de l'électrode centrale (7) en établissant l'étanchéité entre le connecteur (3) et le corps tubulaire (1).

9. Procédé selon la revendication 8, **caractérisé en ce que** le soudage de la partie de base (26) et du corps tubulaire (1) est réalisé par laser, notamment avec un mouvement de rotation synchronisé des deux éléments constitutifs.

10. Procédé selon la revendication 8, **caractérisé en ce que**
- le montage de la zone avant de la bougie de préchauffage (E1-E7) s'effectue avec le corps tubulaire (1) orienté verticalement (axe xx), son extrémité avant (101) étant dirigée vers le haut, et
- le sous-ensemble ainsi monté est retourné afin que l'axe (xx) soit toujours vertical, mais que l'extrémité arrière (110) du corps tubulaire (1) et celle (72) de l'électrode centrale (7) sont orientées vers le haut afin de monter le connecteur (3), notamment par bordage (204) au niveau de l'extrémité arrière (72) de l'électrode centrale (7).
